# EUROPÄISCHE PATENTSCHRIFT

(11) **EP 0 874 564 B1**
(45) Veröffentlichungstag und Bekanntmachung des Hinweises auf die Patenterteilung: **20.03.2002**
(21) Anmeldenummer: 96941646.0
(22) Anmeldetag: 03.12.1996
(51) Int. Cl.: A45C 5/14

(54) **KOFFER**
SUITCASE
VALISE

(30) Priorität: 19.01.1996 DE 29600922 U
(43) Veröffentlichungstag der Anmeldung: 04.11.1998
(73) Patentinhaber: RIMOWA Kofferfabrik GmbH, D-50829 Köln (DE)
(72) Erfinder: MORSZECK, Dieter, D-50935 Köln (DE)
(74) Vertreter: Dallmeyer, Georg, Dipl.-Ing.
(86) Internationale Anmeldenummer: EP9605354
(87) Internationale Veröffentlichungsnummer: WO9725894

(56) Entgegenhaltungen:
- EP-A- 0 513 450
- WO-A-95/22266
- DE-A- 3 307 838
- US-A- 4 321 727
- US-A- 4 385 415
- US-A- 4 679 670
- US-A- 4 854 602

## Beschreibung

Die Erfindung betrifft einen Koffer nach dem Oberbegriff des Anspruchs 1.
Ein derartiger Koffer ist aus der US-A-4 679 670 bekannt.

Weitere Koffer sind beispielsweise aus der DE 33 07 838 der EP 0 175 022 A und der EP 0 247 321 A bekannt.

Es sind ferner Koffer bekannt, die an der Stirnseite mit Lenkrolleneinsätzen versehen sind, die eine kleine Lenkrolle mit einem Durchmesser von ca. 30 mm aufweisen. Diese Lenkrollen sind in einem Topf versenkt angeordnet, der in die Stirnseite des Koffers eingelassen wird. Der Nachteil der bekannten Lenkrollen besteht darin, daß sie mit gröβerem Abstand von den Hauptflächen des Koffers angeordnet sind, wodurch die Basisbreite zwischen den beiden Lenkrollen gering ist. In Verbindung mit dem geringen Durchmesser der Lenkrollen besteht dann selbst bei kleineren Bodenunebenheiten oder kleineren Schwellen eine starke Kippneigung des Koffers, die eine erhöhte Aufmerksamkeit beim Rollen des Koffers erfordert.

Der Erfindung liegt die Aufgabe zugrunde, einen Koffer der eingangs genannten Art derart weiterzubilden, daß er auch hochkant rollend stabil und kippsicher geführt werden kann.

Zur Lösung dieser Aufgabe dienen die Merkmale des Anspruchs 1.

Die Anordnung der Drehachse der Lenkrolle mit geringem Abstand von der Oberseite des Koffers und von der Hauptfläche des Koffers bewirkt, daß eine möglichst breite Basisbreite zwischen den beiden Lenkrollen an den Kofferecken entsteht, die die Stabilität des Koffers erhöht. Gleichzeitig wird die Kippneigung dadurch verringert, daß die Position der Drehachsen der Lenkrollen relativ zum Schwerpunkt des Koffers verbessert wird.

Die Drehachse der Laufrollen verläuft parallel zur vertikalen Schmalseite des Koffers mit Abstand von der Drehachse der Lenkrolle. Dieser Achsenversatz führt dazu, daß die Lenkrolle aufgrund der auf diese einwirkenden Hebelkräfte leicht lenkbar ist.

Bei einem bevorzugten Ausführungsbeispiel ist vorgesehen, daß die mindestens eine Laufrolle der Lenkrolle einen Durchmesser von ca. 35 bis 70 mm, vorzugsweise 40 bis 60 mm aufweist. Der Einsatz einer großen Laufrolle reduziert ebenfalls die Kippgefahr bei kleineren Schwellen und Hindernissen.

Der Überstand der mindestens einen Laufrolle relativ zur Ebene der ersten vertikalen Schmalseite beträgt ca. 15 mm. Bei einem solchen Abstand können einerseits kleinere Hindernisse noch überfahren werden, ohne daß der Koffer aufsetzt, wobei andererseits die Lenkrolle nicht so weit gegenüber der vertikalen Schmalseite übersteht, daß sie in der Normalposition des Koffers stört.

Vorzugsweise weist die Lenkrolle zwei parallele koaxial gelagerte Laufrollen auf, deren Laufebenen mit gleichem Abstand von der Drehachse der Lenkrolle verlaufen. Eine derartige Lenkrolle verleiht dem Koffer höhere Stabilität und verringert die seitliche Kippgefahr.

Bei einem bevorzugten Ausführungsbeispiel ist die Lenkrolle in einem Gehäuse gelagert, das einen Flansch zur Befestigung an der Hauptfläche der Oberseite und der ersten vertikalen Schmalseite aufweist. In dem Gehäuse ist eine Aussparung vorgesehen, in der die Lenkrolle vertieft angeordnet gelagert ist und frei verschwenkt werden kann.

Im folgenden wird unter Bezugnahme auf die Zeichnungen ein Ausführungsbeispiel der Erfindung näher erläutert.

Es zeigen:
- Fig. 1: einen erfindungsgemäßen Koffer mit einem Satz Laufrollen und einem Satz Lenkrollen,
- Fig. 2: eine Draufsicht auf die mit Rollen versehene vertikale Schmalseite des Koffers,
- Fig. 3: ein hochkant gestellter Koffer, der auf den Laufrollen beweglich ist,
- Fig. 4: eine Ansicht einer mit Lenkrollen versehenen Kofferecke, in der in Fig. 1 angedeuteten Richtung, und
- Fig. 5: eine Ansicht der gleichen Kofferecke, in der in Fig. 1 angedeuteten Richtung.

Der in Fig. 1 gezeigte Koffer besteht aus zwei jeweils eine Hauptfläche 2 aufweisenden Kofferschalen 3,4, die jeweils einen einander angepaßten Rahmen 7 aufweisen. Ein Tragegriff 5 ist in etwa mittig der horizontalen Oberseite 6 des Koffers auf der Kofferschale 4 befestigt. Parallel zur Oberseite 6 verläuft am unteren Ende die normalerweise horizontale Standfläche 10 des Koffers, an derem einen Ende 8 an den Kofferecken 12,14 Laufrollen 16 angeordnet sind, die relativ zu der Standfläche 10 und der angrenzenden ersten, normalerweise vertikalen Schmalseite 18 der Kofferschalen 3,4 überstehen. Die Laufrollen 16 drehen sich um eine parallel zur Standfläche 10 und zur Schmalseite 18 verlaufenden starren Drehachse. Im oberen Bereich der zweiten vertikalen Schmalseite 20 befindet sich in etwa diagonal gegenüberliegend zu den Laufrollen 16 ein ausklappbarer Zuggriff 22, dessen Griffstück parallel zur Schmalseite 20 und der Oberseite 6 verläuft. An den oberen und unteren Ecken der normalerweise vertikalen zweiten Schmalseite 20 ist jeweils ein Eckenschutz 15 vorgesehen.

An den oberen Kofferecken 24,26 der ersten vertikalen Schmalseite 18 ist jeweils eine um eine zur Oberseite 6 der Kofferschalen 3,4 parallele Drehachse 28 schwenkbare Lenkrolle 30 mit mindestens einer Laufrolle 32,34 angeordnet. Die Drehachse 28 weist einen geringen Abstand a von der Hauptfläche 2 und einen geringen Abstand b von der Oberseite 6 der jeweiligen Kofferschalen 3,4 auf. Dieser Abstand beträgt maximal ca. 25 mm, vorzugsweise maximal 20 mm.

Die Lenkrolle 30 besteht aus einem Lenkrollengehäuse 48, das um eine zur Oberseite 6 des Koffers parallele Drehachse 28 schwenkbar ist. In dem Lenkrollengehäuse 48 sind zwei mit Abstand voneinander angeordnete Laufrollen 32,34 koaxial auf einer zu der Drehachse 28 orthogonalen Drehachse 46 gelagert, die gegenüber der Drehachse 28 um einen Abstand c versetzt angeordnet ist. Der Abstand a der Drehachse 28 relativ zu der Hauptfläche 2 und der Abstand b der Drehachse 28 relativ zu der Oberseite 6 sind vorzugsweise gleich.

Bei einem besonders bevorzugten Ausführungsbeispiel beträgt der Druchmesser der Laufrollen 32,34 50 mm. Der gegenseitige Abstand der Laufrollen beträgt 30 mm, während der Überstand d der Laufrollen 32,34 relativ zur ersten vertikalen Schmalseite 18 ca. 15 mm beträgt. Die Abstände a,b betragen ca. 20 bis 25 mm.

Das Lenkrollengehäuse 48 ist über einen feststehenden Zapfen mit einem Gehäuse 40 mit einem Flansch 42 verbunden, wobei der Flansch 42 mit der Hauptfläche 2 der Oberseite 6 und der ersten vertikalen Schmalseite 18 beider Kofferhälften 3,4 über Nieten 50 verbunden ist. Dazu ist an den oberen Kofferecken 24,26 eine entsprechende Aussparung in den Kofferwänden gebildet. Das Gehäuse 40 für die Lenkrolle 30 weist eine Aussparung 44 auf, in der die Lenkrolle 30 versenkt angeordnet ist, so daß sie beispielsweise in der in den Fign. dargestellten Position nur gegenüber der vertikalen Schmalseite 18 überstehen. Die Lenkrolle 30 ist innerhalb der Aussparung 44 frei verschwenkbar.

Es versteht sich, daß die Lenkrollen 30 auch ohne Gehäuse 40 in den Kofferschalen 24,26 in einer der Aussparung 44 entsprechenden Aussparung gelagert sein können, wenn die Kofferschalen 3,4 entsprechend gestaltet sind.

Der geringe Abstand a zwischen der Drehachse 28 und der Hauptfläche 2, sowie die versetzte Anordnung der Laufrollen 32 relativ zur Drehachse 28 ermöglichen eine Basisbreite der Abstützung des Koffers, der sich praktisch über die gesamte Breite der Schmalseite 18 des Koffers erstreckt. Wird der Koffer hochkant gestellt, so daß er auf den beiden Laufrollen 16 und den beiden Lenkrollen 30 läuft, ist somit eine hohe Stabilität und Kippsicherheit gewährleistet, die durch die Verwendung von großen Laufrollen 32,34 noch verbessert wird. Die Lenkrollen 30 mit zwei Laufrollen 32,34 haben die Eigenschaft, sich ohne großen Widerstand zu drehen, so daß sich der Koffer mit dem ausklappbaren Handgriff 22 in der hochkant gestellten Form sehr leicht und komfortabel führen läßt, ohne daß bei geringeren Unebenheiten der Bodenoberfläche und kleineren Hindernissen eine erhöhte Kippgefahr bestünde.

## Patentansprüche

1. Koffer aus zwei eine Hauptfläche (2) aufweisenden Kofferschalen (3,4) mit einem an einer Kofferschale (4) auf der Oberseite (6) befestigten Tragegriff (5), mit an einem Ende (8) der Standfläche (10) an Kofferecken (12,14) angeordneten Laufrollen (16), die relativ zu der angrenzenden ersten vertikalen Schmalseite (18) der Kofferschalen überstehen, und mit einem im Bereich der zweiten vertikalen Schmalseite (20) der Kofferschalen (3,4) angeordneten Handgriff (22), wobei an den oberen Kofferecken (24,26) der ersten vertikalen Schmalseite (18) jeweils eine, um eine zur Oberseite (6) der Kofferschalen (3,4) parallele Drehachse (28) schwenkbare, versenkt angeordnete Lenkrolle (30) mit mindestens einer Laufrolle (32,34) angeordnet ist,
**dadurch gekennzeichnet,**
**daß** die Abstände (a,b) der Drehachse (28) der Lenkrolle (30) von der Hauptfläche (2) und/oder von der Oberseite (6) der jeweiligen Kofferschalen (3,4) kleiner als der Durchmesser der Lenkrolle (30) sind und maximal 25 mm betragen.

2. Koffer nach Anspruch 1, **dadurch gekennzeichnet, daß** das Verhältnis der Abstände (a,b) der Drehachse (28) zu dem Durchmesser der Lenkrolle (30) ca. 0,3 bis 0,7, vorzugsweise ca. 0,33 bis 0,5, beträgt.

3. Koffer nach Anspruch 1 oder 2, **dadurch gekennzeichnet, daß** die Abstände (a,b) maximal 20 mm, betragen.

4. Koffer nach einem der Ansprüche 1 bis 3, **dadurch gekennzeichnet, daß** die Drehachse (46) der Laufrolle (32,34) parallel zur ersten Schmalseite (18) mit Abstand von der Drehachse (28) verläuft.

5. Koffer nach einem der Ansprüche 1 bis 4, **dadurch gekennzeichnet, daß** die mindestens eine Laufrolle (32, 34) oder Lenkrolle (30) einen Durchmesser von ca. 35 bis 70 mm, vorzugsweise 40 bis 60 mm, aufweist.

6. Koffer nach einem der Ansprüche 1 bis 5, **dadurch gekennzeichnet, daß** der Überstand der Laufrolle (32, 34) der Lenkrolle (30) relativ zur ersten vertikalen Schmalseite (18) ca. 12 bis 20 mm, vorzugsweise 15 mm, beträgt.

7. Koffer nach einem der Ansprüche 1 bis 6, **dadurch gekennzeichnet, daß** die Lenkrolle (30) zwei parallele, koaxial gelagerte Laufrollen (32, 34) aufweist, deren Laufebenen (36,38) mit gleichem Abstand von der Drehachse (28) der Lenkrolle (30) verlaufen.

8. Koffer nach einem der Ansprüche 1 bis 7, **dadurch gekennzeichnet, daß** die Lenkrolle (30) in einem Gehäuse (40) gelagert ist, das einen Anschlußflansch (42) für die Hauptfläche (2), die Oberseite (6) und die erste vertikale Schmalseite (18) aufweist, sowie eine Aussparung (44), in der die Lenkrolle (30) vertieft angeordnet gelagert ist, wobei die Lenkrolle (30) gegenüber der ersten vertikalen Schmalseite (18) um einen vorbestimmten, vorzugsweise dem Überstand der Laufrollen (16) entsprechenden Betrag übersteht.

9. Koffer nach einem der Ansprüche 1 bis 8, **dadurch gekennzeichnet, daß** die Drehachse (46) der Laufrollen (32,34) einen Abstand von der orthogonal verlaufenden Drehachse (28) der Lenkrolle (30) von ca. 15 bis 25 mm, vorzugsweise 15 bis 20 mm, aufweist.

10. Koffer nach einem der Ansprüche 1 bis 9, **dadurch gekennzeichnet, daß** der Handgriff (22) im oberen Bereich der zweiten vertikalen Schmalseite (20) der Kofferschalen (3,4) diagonal gegenüberliegend zu den Laufrollen (16) angeordnet ist.

## Claims

1. Suitcase comprising two case halves (3,4) having a main surface (2), comprising a carrying handle (5) on a case half (4) on the upper side (6), comprising casters (16) arranged on one end (8) of the base (10) on suitcase corners (12,14), which casters project relative to the adjacent first vertical narrow side (18) of the case halves, and comprising a handle (22) arranged in the area of the second vertical narrow side (20) of the case halves (3,4), one guide roller (30) each, pivotable about a rotational axis (28) parallel to the upper side (6) of the case halves (3,4), arranged in a recessed manner, and having at least one caster (32,34), being arranged on the upper suitcase corners (24,26) of the first vertical narrow side (18),
**characterized in that**
the distances (a,b) of the rotational axis (28) of the guide roller (30) from the main surface (2) and/or from the upper side (6) of the corresponding case halves (3,4) are smaller than the diameter of the guide roller (30) and amount to a maximum of 25 mm.

2. Suitcase according to claim 1, **characterized in that** the relation of the distances (a,b) of the rotational axis (28) to the diameter of the guide roller (30) amounts to about 0.3 to 0.7, preferably to about 0.33 to 0.5.

3. Suitcase according to claim 1 or 2, **characterized in that** the distances (a,b) amount to a maximum of 20 mm.

4. Suitcase according to any one of claims 1 to 3, **characterized in that** the rotational axis (46) of the caster (32,34) extends parallel to the first narrow side (18) at a distance from the rotational axis (28).

5. Suitcase according to any one of claims 1 to 4, **characterized in that** the at least one caster (32,34) of the guide roller (30) has a diameter of about 35 to 70 mm, preferably 40 to 60 mm.

6. Suitcase according to any one of claims 1 to 5, **characterized in that** the projection amount of the caster (32,34) of the guide roller (30) relative to the first vertical narrow side (18) amounts to about 12 to 20 mm, preferably to 15 mm.

7. Suitcase according to any one of claims 1 to 6, **characterized in that** the guide roller (30) comprises two parallel casters (32,34) mounted coaxially, the running planes (36,38) of which extend at the same distance from the rotational axis (28) of the guide roller (30).

8. Suitcase according to any one of claims 1 to 7, **characterized in that** the guide roller (30) is mounted in a casing (40) comprising a connection flange (42) for the main surface (2), the upper side (6) and the first vertical narrow side (18), as well as a recess (44) in which the guide roller (30) is arranged in a recessed manner, the guide roller (30) projecting beyond the first vertical narrow side (18) by a predetermined amount preferably corresponding to the projection amount of the casters (16).

9. Suitcase according to any one of claims 1 to 8, **characterized in that** the rotational axis (46) of the casters (32,34) has a distance from the orthogonally extending rotational axis (28) of the guide roller (30) of about 15 to 25 mm, preferably 15 to 20 mm.

10. Suitcase according to any one of claims 1 to 8, **characterized in that** the handle (22) in the upper region of the second vertical narrow side (20) of the case halves (3,4) is disposed diagonally opposite the casters (16).

## Revendications

1. Valise constituée de deux coques (3, 4) présentant une surface principale (2), comportant une poignée de transport (5) fixée à une coque (4) sur le côté supérieur (6), des galets de roulement (16) disposés à une extrémité (8) de la face de station debout (10) au niveau des coins (12, 14) de la valise, lesquels galets de roulement font saillie par rapport au premier petit côté vertical adjacent (18) des coques, et une poignée (22) disposée dans la région du second petit côté vertical (20) des coques (3, 4), valise dans laquelle , aux coins supérieurs (24, 26) du premier petit côté vertical (18), une roulette de guidage (30) est respectivement disposée dans un renfoncement de manière à pouvoir pivoter autour d'un axe de rotation (28) parallèle au côté supérieur (6) des coques (3, 4) et comporte au moins un galet de roulement (32, 34),
**caractérisée en ce que** les distances (a, b) de l'axe de rotation (28) de la roulette de guidage à la surface principale (2) et/ou au côté supérieur (6) des coques respectives (3, 4) sont inférieures au diamètre de la roulette de guidage (30) et sont au plus égales à 25 mm.

2. Valise selon la revendication 1, **caractérisée en ce que** le rapport des distances (a, b) de l'axe de rotation (28) au diamètre de la roulette de guidage (30) est d'environ 0,3 à 0,7, de préférence d'environ 0,33 à 0,5 .

3. Valise selon la revendication 1 ou 2, **caractérisée en ce que** les distances (a, b) sont au plus égales à 20 mm.

4. Valise selon l'une des revendications 1 à 3, **caractérisée en ce que** l'axe de rotation (46) du galet de roulement (32, 34) s'étend parallèlement au premier petit côté (18) à distance de l'axe de rotation (28).

5. Valise selon l'une des revendications 1 à 4, **caractérisée en ce que** le ou les galets (32, 34) de la roulette de guidage (30) ont un diamètre d'environ 35 à 70 mm , de préférence de 40 à 60 mm.

6. Valise selon l'une des revendications 1 à 5, **caractérisée en ce que** la distance sur laquelle le galet de roulement (32, 34) de la roulette de guidage s'étend en saillie par rapport au premier petit côté vertical (18) est d'environ 12 à 20 mm , de préférence de 15 mm.

7. Valise selon l'une des revendications 1 à 6, **caractérisée en ce que** la roulette de guidage (30) comporte deux galets de roulement (32, 34) parallèles, logés coaxialement, dont les plans de roulement (36, 38) s'étendent à égale distance de l'axe de rotation (28) de la roulette de guidage (30).

8. Valise selon l'une des revendications 1 à 7, **caractérisée en ce que** la roulette de guidage (30) est logée dans un boîtier (40) qui comporte un flasque de raccordement (42) pour la surface supérieure (2), le côté supérieur (6) et le premier petit côté vertical (18), ainsi qu'un évidement (44) dans lequel la roulette de guidage (30) est logée en retrait, la roulette de guidage (30) s'étendant en saillie par rapport au premier petit côté vertical (18) d'une valeur prédéterminée, correspondant de préférence à la saillie des galets de roulement (16) .

9. Valise selon l'une des revendications 1 à 8, **caractérisée en ce que** l'axe de rotation (46) des galets de roulement (32, 34) est à une distance de l'axe de rotation (28) orthogonal de la roulette de guidage (30) d'environ 15 à 25 mm, de préférence 15 à 20 mm.

10. Valise selon l'une des revendications 1 à 9, **caractérisée en ce que** la poignée (22) est disposée dans la région supérieure du second petit côté vertical (20) des coques (3, 4) qui est diagonalement opposée aux galets de roulement (16).
